# EUROPÄISCHE PATENTSCHRIFT

(11) **EP 1 970 162 B1**
(45) Veröffentlichungstag und Bekanntmachung des Hinweises auf die Patenterteilung: **11.11.2009**
(21) Anmeldenummer: 07023723.5
(22) Anmeldetag: 07.12.2007
(51) Int. Cl.: B24B 23/00, B25F 5/00

(54) **Hand-werkzeugmaschine mit einem Kühlkörper**
Manually operated machine tool with a cooling element
Machine-outil manuelle dotée d'un corps de refroidissement

(30) Priorität: 15.03.2007 DE 102007012395
(43) Veröffentlichungstag der Anmeldung: 17.09.2008
(73) Patentinhaber: Festool GmbH, 73240 Wendlingen (DE)
(72) Erfinder: Zimmermann, Paul, 73207 Plochingen (DE)
(74) Vertreter: Bregenzer, Michael

(56) Entgegenhaltungen:
- DE-A1- 2 335 867

## Beschreibung

Die Erfindung betrifft eine Hand-Werkzeugmaschine gemäß dem Oberbegriff des Anspruchs 1.

Eine derartige Hand-Elektrowerkzeugmaschine geht aus DE 23 35 867 A1 hervor.

Zur Kühlung von Hand-Elektrowerkzeugmaschinen ist üblicherweise am Elektromotor ein Lüfterrad angeordnet, das einen Kühlluftstrom erzeugt. Der Kühlluftstrom strömt an einer Lufteinlassanordung, beispielsweise Schlitzen, in das Gehäuse der Werkzeugmaschine ein, strömt am Antriebsstrang und häufig auch deren elektrischen Komponenten vorbei, um schließlich aus einer Luftauslassanordnung aus dem Gehäuse auszuströmen. Durch geeignete Kühlluftführungen, beispielsweise zwischen einer Gehäusewandung und der jeweils zu kühlenden Antriebskomponente, wird versucht, ein optimales Kühlergebnis zu erzielen. Antriebskomponenten, die nicht in ausreichendem Maße auf diesem Wege kühlbar sind, beispielsweise schnelldrehende Lager oder dergleichen, können jedoch eine Wärmeübertragung auf das Gehäuse der Hand-Werkzeugmaschine bewirken. Das Gehäuse heizt auf und kann nicht mehr ergriffen werden.

Es ist daher die Aufgabe der vorliegenden Erfindung, die Kühlung bei einer Hand-Werkzeugmaschine der eingangs genannten Art zu verbessern.

Zu Lösung der Aufgabe ist eine Hand-Werkzeugmaschine gemäß der technischen Lehre des Anspruchs 1 vorgesehen.

Der Kühlkörper leitet die Wärme von der Antriebskomponente, beispielsweise einem verhältnismäßig heißen Ankerlager des Antriebsmotors oder dergleichen, optimal ab. Der Kühlluftstrom nimmt die Wärme auf und fördert sie durch die Luftauslassanordnung aus dem Gehäuse heraus, sodass das Gehäuse auch im Bereich der mindestens einen erfindungsgemäß gekühlten Antriebskomponente verhältnismäßig wenig erwärmt wird. Der Kühlkörper ist vorzugsweise so ausgestaltet, dass er den Kühlluftstrom kaum behindert und wenig Widerstand bildet.

Der Kühlkörper hat mindestens eine Luftdurchlassöffnung für den Kühlluftstrom. Die Luftdurchlassöffnung ist an einem radialen Umfangswandabschnitt des Kühlkörpers angeordnet.

Beispielsweise sind die Luftdurchlassöffnungen zwischen Kühlfingern oder Kühlrippen vorgesehen, die sich parallel zum Außenumfang des Lüfterrades entlang des Lüfterrades erstrecken. Das Lüfterrad ist beispielsweise unterhalb der mindestens einen Luftdurchlassöffnung an dem radialen Außenumfang des Kühlkörpers angeordnet.

Zweckmäßigerweise wird der Kühlluftstrom so geführt, dass er auch Griffbereiche der Hand-Werkzeugmaschine kühlt, beispielsweise indem der Kühlluftstrom an einer Innenseite des Gehäuses im Bereich der Griffbereiche entlanggeführt wird.

Ferner können auch weitere Luftführungsmittel, beispielsweise Führungsvorsprünge, Luftdurchlässe und dergleichen, zur optimierten Führung des Kühlluftstromes vorgesehen sein.

Die Hand-Werkzeugmaschine kann beispielsweise eine Maschine zur Oberflächenbehandlung sein, beispielsweise eine Poliermaschine, eine Schleifmaschine oder dergleichen. Aber auch bei Trennwerkzeugen, beispielsweise Winkelschleifern, oder sonstigen Werkzeugen mit verhältnismäßig schnelldrehenden Antriebskomponenten ist die Erfindung vorteilhaft.

Es können auch mehrere Kühlkörper und/oder mehrere Lüfterräder vorgesehen sein. Ferner ist es denkbar, dass an der zu kühlenden Antriebskomponente eine Kühlkörperanordnung, das heißt mehrere Kühlkörper, die in den Kühlluftstrom vorstehen, vorgesehen sind.

Das Lüfterrad ist zumindest zum Teil in einem Innenraum des Kühlkörpers angeordnet. Beispielsweise ist ein oberer Teil des Lüfterrads neben dem Kühlkörper angeordnet, während ein unterer Teil abseits des Kühlkörpers ist.

Das Lüfterrad kann auch vollständig von dem Kühlkörper umgeben sein, sodass dieser eine Art Lüfterkäfig bildet. Selbstverständlich sind dann Lufteinlässe und Luftauslässe an dem Kühlkörper erforderlich.

Ein Umfangswandabschnitt des Kühlkörpers umgibt vorteilhaft zumindest einen Teil des Außenumfangs des Lüfterrades. Das Lüfterrad bläst beispielsweise den Umfangswandabschnitt an.

Der Kühlkörper ist vorteilhafterweise unmittelbar an dem Lüfterrad angeordnet.

Der Kühlkörper kann auch eine Luftleiteinrichtung für das Lüfterrad bilden. Beispielsweise kann der Kühlkörper den Luftstrom, den das Lüfterrad erzeugt, umlenken.

Das Lüfterrad ist vorteilhaft im Bereich der Lüftauslassanordnung angeordnet. Das Lüfterrad bläst vorzugsweise zumindest an einem Teil des Kühlluftstromes unmittelbar durch die Luftauslassanordnung aus dem Gehäuse aus.

Der andere Teil des Kühlluftstromes strömt an dem Kühlkörper vorbei und kühlt diesen.

Der Kühlkörper ist vorteilhafterweise so angeordnet, dass er im Betrieb der Werkzeugmaschine an einer dem Lüfterrad abgewandten Seite von dem Kühlluftstrom umströmt wird. Es ist vorteilhaft, wenn der Kühlkörper zudem auch an einer dem Lüfterrad zugewandten Seite von dem Kühlluftstrom umströmt wird, sodass der Kühlkörper an zahlreichen Oberflächen, insbesondere an einander entgegengesetzten Seiten, von dem Kühlluftstrom umströmt ist.

Der Kühlkörper enthält oder bildet zweckmäßigerweise Leitmittel für den Kühlluftstrom.

Vorzugsweise bildet der Kühlkörper z.B. einen Nachleitapparat für das Lüfterrad. Es versteht sich, dass der Kühlkörper auch ein Vorleitapparat für das Lüfterrad sein kann.

Bei der Funktion als Nachleitapparat setzt der Kühlkörper die Geschwindigkeit der abströmenden Kühlluft in nutzbaren Druck um. Der Luftstrom vergrößert sich dadurch, was die Kühlung verbessert. Der Kühlluftstrom kann aufgrund des erhöhten Druckes auch größere Strömungswiderstände überwinden. Die verringerte Abströmgeschwindigkeit verringert das Strömungsgeräusch.

Die mindestens eine Antriebskomponente kann beispielsweise ein Getriebe, ein Lager des Antriebsmotors oder dergleichen umfassen. Das Lager ist beispielsweise ein abtriebsseitiges Lager des Elektromotors.

Der Kühlkörper bildet oder umfasst vorteilhafterweise eine Halterung für das Lager. Der Kühlkörper und eine Halterung für das Lager bilden zweckmäßigerweise eine einstückige Baueinheit. Es ist auch möglich, dass an dem Kühlkörper ein Lagerteil ausgebildet ist, z.B. ein Lagerring für Wälzkörper eines Wälz- oder Kugellagers.

Ferner ist es zweckmäßig, wenn der Kühlkörper einen Bestandteil eines Getriebegehäuses oder des Antriebsmotors bildet. Das Getriebe- oder das Motorgehäuse bilden zugleich vorteilhaft auch die Halterung für das Lager.

Das Lüfterrad ist beispielsweise auf einer Abtriebswelle des Antriebsmotors angeordnet. Zweckmäßigerweise sind der Kühlkörper und das Lüfterrad zwischen dem Antriebsmotor und einem Getriebe der Werkzeugmaschine positioniert.

Nachfolgend werden Ausführungsbeispiele der Erfindung anhand der Zeichnung erläutert. Es zeigen:
- Figur 1: eine teilweise geschnittene perspektivische Seitenansicht einer erfindungsgemäßen Hand-Werkzeugmaschine,
- Figur 2: einen Antriebsstrang der Werkzeugmaschine gemäß Figur 1,
- Figur 3: eine Rückansicht eines Getriebegehäuses des Antriebsstranges gemäß Figur 2 mit einem Kühlkörper, und
- Figur 4: eine Seitenansicht des Getriebegehäuses aus Figur 3.

Eine Hand-Werkzeugmaschine 10 hat einen Antriebsstrang 11 mit einem elektrischen Antriebsmotor 12. Die Hand-Werkzeugmaschine 10 ist beispielsweise eine Poliermaschine. Der Antriebsmotor 12 treibt über ein Getriebe 13 ein Werkzeug 14, beispielsweise einen Polierteller, an, das von einer Werkzeugaufnahme 15 der Hand-Werkzeugmaschine 10 gehalten wird.

Der Antriebsmotor 12 enthält einen Kollektor 16 und ist an Lagern 17, 18 drehbar gelagert. Das Lager 18 ist ein Lager für eine Abtriebswelle 19, die das schematisch dargestellte Getriebe 13 antreibt.

Ein Ritzel 20 am vorderen Ende der Abtriebswelle 19 kämmt mit einem Zahnrad 21, das zusammen mit einem Kegelrad 23 auf einer Welle 22 drehbar gelagert ist. Das Kegelrad 23 wiederum treibt ein Kegelrad 24 an einer Werkzeugspindel 25. Am vorderen Ende der Werkzeugspindel 25 ist die Werkzeugaufnahme 15 angeordnet. Die Kegelräder 23, 24 bilden ein Winkelgetriebe, während die Getriebebauteile 20, 21 die Drehzahl des Antriebsmotors 12 reduzieren, der verhältnismäßig schnell dreht. Dadurch kann sich das Lager 18 stark erwärmen, beispielsweise in einem Bereich von etwa 40 bis 60°. Eine zusätzliche Erwärmung kann dadurch gegeben sein, dass am Lager 18 eine Dichtung angeordnet ist, die das Getriebe 13 vor Umwelteinflüssen, beispielsweise Schmutzpartikeln, schützt. Eine solche Dichtung erzeugt Reibungswärme. Dann abstrahlende Wärme könnte an sich zu einer unerwünschten starken Erwärmung eines Gehäuses 26 der Hand-Werkzeugmaschine 10, insbesondere in einem vorderen Handgriffbereich 27, führen. Bei der Hand-Werkzeugmaschine 10 ist dies nicht der Fall.

Ein Bediener kann die Hand-Werkzeugmaschine 10 mit einer Hand an einem hinteren Handgriffbereich 28 ergreifen, wo ein Schalter 29 zum Ein- und Ausschalten des Antriebsmotors 12 angeordnet ist. Die andere Hand des Bedieners ergreift die Werkzeugmaschine 10 in vorderen Bereichen des Gehäuses 26 näher beim Werkzeug 14, vorzugsweise am vorderen Handgriffbereich 27, um die Hand-Werkzeugmaschine 10 zu führen.

Vor dem Handgriffbereich 27 befindet sich oberhalb der Werkzeugspindel 25 bzw. des Getriebes 13 an der Oberseite des Gehäuses 26 ein vorderer Handgriffbereich 59. Dort kann ein Bediener die Werkzeugmaschine 10 führen und beispielsweise eine Druckkraft auf das Werkzeug 14 ausüben. Zwischen den Handgriffbereichen 27 und 59 kann die Werkzeugmaschine 10 auch an einem an der Oberseite des Gehäuses 26 angeordneten Handgriffbereich 60 ergriffen werden.

Damit sich das Gehäuse 26 nicht an den Handgriffbereichen 27, 28 und besonders an den Handgriffbereichen 59 und 60 in unerwünschter Weise stark erwärmt und ferner Antriebskomponenten 30, beispielsweise der Antriebsmotor 12, die Lager 17, 18 und/oder das Getriebe 13, gekühlt werden, ist das erfindungsgemäße Kühlkonzept vorgesehen:

Ein Lüfterrad 31 erzeugt einen Kühlluftstrom 32, der durch Luftschlitze 33 einer Lufteinlassanordnung 34 des Gehäuses 26 in das Gehäuse 26 einströmt. Die Lufteinlassanordnung 34 ist im Bereich des Lagers 17 angeordnet, sodass der Kühlluftstrom 32 dieses unmittelbar kühlt. Die Lufteinlassanordnung 34 ist zwischen den Handgriffbereichen 27, 28 angeordnet.

Der Kühlluftstrom 32 strömt von der Lufteinlassanordnung 34 her an dem Antriebsmotor 12 vorbei. Dabei durchströmt der Kühlluftstrom 32 einen Zwischenraum 35 zwischen dem Gehäuse 26 und dem Antriebsstrang 11. Der Zwischenraum 35 erstreckt sich auch unterhalb des vorderen Handgriffbereiches 27, sodass dieser gekühlt wird. Dies ist durch Pfeile 36 angedeutet.

Das Lüfterrad 31 wird vom Antriebsmotor 12 angetrieben. Das Lüfterrad 31 ist zwischen dem Antriebsmotor 12 und dem Getriebe 13 auf der Abtriebswelle 19 angeordnet. Somit saugt das Lüfterrad 31 sozusagen den Kühlluftstrom 32 durch die Lufteinlassanordnung 34 an. An seiner dem Getriebe 13 zugewandten Seite ist das Lüfterrad 31 geschlossen und zum Antriebsmotor 12 hin offen. Der Kühlluftstrom 32 strömt vom Antriebsmotor 12 her in einen Innenraum 37 des Lüfterrades 31 ein und wird durch Auslassöffnungen 38 am radialen Außenumfang des Lüfterrades 31 hindurch nach radial außen ausgeblasen. Die Auslassöffnungen 38 sind z.B. zwischen Rippen des Lüfterrades 31 vorgesehen.

Ein Teil 41 des Kühlluftstromes 32 strömt unmittelbar durch Luftschlitze 39 einer Luftauslassanordnung 40 des Gehäuses 26 aus. Die Luftauslassanordnung 40 ist an einem unteren Bereich des Gehäuses 26, etwa unterhalb des vorderen Endes des vorderen Handgriffbereiches 27, angeordnet. Dadurch strömt die ausgeblasene, erwärmte Kühlluft abseits der Handgriffbereiche 27, 28 aus dem Gehäuse 26 heraus.

Ein anderer Teil 42 des Kühlluftstromes 32, der von dem Lüfterrad 31 aus dessen Innenraum 37 nach radial außen ausgeblasen wird, ist durch Pfeile angedeutet. Der Kühlluftstrom-Teil 42 dient zum Kühlen eines Kühlkörpers 43. Der Kühlkörper 43 steht frei in den Kühlluftstrom 32 vor. Der Kühlkörper 43 dient im Wesentlichen zur Kühlung des Lagers 18. Aber auch das Getriebe 13 kann über das Getriebegehäuse 44 kann Wärme über den Kühlkörper 43 in den Kühlluftstrom 32 abführen.

Der Kühlkörper 43 bildet einen Bestandteil eines Getriebegehäuses 44 des Getriebes 13. Beispielsweise ist der Kühlkörper 43 Bestandteil eines Getriebegehäusedeckels 45. Das Lager 18 ist in einer Lager-Aufnahme 46 angeordnet. Eine in der Zeichnung nicht dargestellte Gegenhalterung für das Lager 18, beispielsweise ein Haltebügel, ist an Halteaufnahmen 47 des Getriebegehäuses 44 angeschraubt. Die Halteaufnahmen 47 sind zweckmäßigerweise zur Lager-Aufnahme 46 hin konisch schräg, sodass die Montage und Zentrierung der nicht dargestellten Gegenhalterung vereinfacht ist.

Eine Stirnwand 48 des Kühlkörpers 43 erstreckt sich von der Lager-Aufnahme 46 nach radial außen. Das Lüfterrad 31 ist nahe bei dem Lager 18 auf der Abtriebswelle 19 angeordnet. Die geschlossene Seite des Lüfterrades 31 liegt der Stirnwand 48 des Kühlkörpers 43 gegenüber.

Ein Umfangswandabschnitt 49 des Kühlkörpers 43 steht vor die Stirnwand 48 zum Lüfterrad 31 vor. Der Umfangswandabschnitt 49 umgibt einen Teilumfang des Lüfterrades 31. Die Stirnwand 48 und der Umfangswandabschnitt 49 begrenzen einen Innenraum 50, in dem das Lüfterrad 31 zumindest teilweise angeordnet ist. Der Kühlkörper 43 ist oberhalb der Lager-Aufnahme 46 und somit in einem oberen Bereich des Lüfterrades 31 angeordnet.

Der Teil 42 des Kühlluftstromes 32 kühlt im Wesentlichen den Umfangswandabschnitt 49 des Kühlkörpers 43. Die Kühlluft 32 strömt durch Luftdurchlassöffnungen 51 des Kühlkörpers 43 aus dem Innenraum 50 aus. Die Luftdurchlassöffnungen 51 sind zwischen fingerartigen Vorsprüngen 52 vorgesehen, die vor den Umfangswandabschnitt 49 zum Lüfterrad 31 hin vorstehen. Der Kühlluftstrom 32 strömt durch die Luftdurchlassöffnungen 51 nach radial außen hin durch und sodann an einer dem Lüfterrad 31 abgewandten Seite 53 des Kühlkörpers 43 entlang. Die Seite 53 bildet sozusagen eine Außenseite des Kühlkörpers 43. Somit kühlt der Kühlluftstrom 32 einerseits die dem Lüfterrad 31 zugewandte Innenseite des Umfangswandabschnittes 49 und andererseits die Außen-Seite 53, sodass eine optimale Kühlwirkung erzielt wird. Die außenseitig am Kühlkörper 43 strömende Kühlluft ist durch Pfeile 54 in Figur 1 angedeutet. Der Kühlluftstrom 32 strömt über die Außen-Seite 53 hinweg zu den Luftschlitzen 39 der Luftauslassanordnung 40.

Die geometrische Gestalt und Anordnung des Kühlkörpers 43 bewirkt eine Umlenkung des Kühlluftstromes 32, sodass er insgesamt Luftleitmittel für den Kühlluftstrom 32 bildet.

Der Kühlkörper 43 kann auch als Nachleitapparat 55 ausgestaltet sein. Beispielsweise können anstatt der korrelierend mit dem radialen Außenumfang des Lüfterrades 31 verlaufenden Finger-Vorsprünge 52 Vorsprünge 56 vorgesehen sein, die schräg zum Kühlluftstrom gestellt sind. Die Vorsprünge 56 wirken spoilerartig und verringern die abströmseitige Geschwindigkeit des Kühlluftstromes 32. Die Vorsprünge 56 sind beispielsweise schräg nach radial außen gestellt.

Das Getriebegehäuse 44 ist mit Halterungen 57 an dem Gehäuse 26 befestigt. In die Halterungen 57, die beispielsweise als Aufnahmen ausgestaltet sind, stehen nicht dargestellte Vorsprünge am Gehäuse 26 vor. Das Gehäuse 26 weist beispielsweise zwei Gehäusehälften auf, von denen die in Figur 1 vordere Gehäusehälfte teilweise aufgeschnitten ist. Die Gehäusebestandteile des Gehäuses 26 sind beispielsweise mit Befestigungsmitteln 58, zum Beispiel Schrauben, miteinander verbunden.

## Patentansprüche

1. Hand-Werkzeugmaschine mit einem Antriebsstrang (11), der einen elektrischen Antriebsmotor (12) zum Antreiben eines an einer Werkzeugaufnahme (15) der Hand-Werkzeugmaschine (10) befestigbaren Werkzeugs umfasst, mit einem Lüfterrad (31) zum Erzeugen eines Kühlluftstromes (32), und mit einem Gehäuse mit einer Lufteinlassanordnung (34), durch die der Kühlluftstrom (32) zum Kühlen mindestens einer Antriebskomponente (30) des Antriebsstranges (11) einströmen kann, und einer Luftauslassanordnung (40), durch die der Kühlluftstrom (32) aus dem Gehäuse ausströmen kann, wobei an der mindestens einen Antriebskomponente (30) ein Kühlkörper (43) zum Ableiten von Wärme angeordnet ist, der frei in den Kühlluftstrom (32) vorsteht, wobei das Lüfterrad (31) zumindest zum Teil in einem Innenraum (50) des Kühlkörpers (43) angeordnet ist, **dadurch gekennzeichnet, dass** der Kühlkörper (43) mindestens eine Luftdurchlassöffnung (51) für den Kühlluftstrom (32) an einem radialen Umfangswandabschnitt (49) des Kühlkörpers (43) aufweist.

2. Hand-Werkzeugmaschine nach Anspruch 1, **dadurch gekennzeichnet, dass** der Kühlkörper (43) unmittelbar an dem Lüfterrad (31) angeordnet ist.

3. Hand-Werkzeugmaschine nach einem der vorhergehenden Ansprüche, **dadurch gekennzeichnet, dass** ein Umfangswandabschnitt (49) des Kühlkörpers (43) zumindest einen Teil eines Außenumfangs des Lüfterrads (31) umgibt.

4. Hand-Werkzeugmaschine nach einem der vorhergehenden Ansprüche, **dadurch gekennzeichnet, dass** das Lüfterrad (31) im Bereich der Luftauslassanordnung (40) angeordnet ist, und dass Lüfterrad (31) einen Teil des Kühlluftstromes (32) unmittelbar durch die Luftauslassanordnung (40) ausbläst.

5. Hand-Werkzeugmaschine nach einem der vorhergehenden Ansprüche, **dadurch gekennzeichnet, dass** der Kühlkörper (43) im Betrieb der Werkzeugmaschine an einer dem Lüfterrad (31) abgewandten Seite (53) von dem Kühlluftstrom (32) umströmt wird.

6. Hand-Werkzeugmaschine nach einem der vorhergehenden Ansprüche, **dadurch gekennzeichnet, dass** der Kühlkörper (43) im Betrieb der Werkzeugmaschine an einander entgegengesetzten Seiten von dem Kühlluftstrom (32) umströmt wird.

7. Hand-Werkzeugmaschine nach einem der vorhergehenden Ansprüche, **dadurch gekennzeichnet, dass** das Lüfterrad (31) unterhalb der mindestens einen Luftdurchlassöffnung (51) an dem radialen Außenumfang des Kühlkörpers (43) angeordnet ist.

8. Hand-Werkzeugmaschine nach einem der vorhergehenden Ansprüche, **dadurch gekennzeichnet, dass** der Kühlkörper (43) eine Luftleiteinrichtung für das Lüfterrad (31) bildet.

9. Hand-Werkzeugmaschine nach Anspruch 8, **dadurch gekennzeichnet, dass** der Kühlkörper (43) einen Nachleitapparat (55) für das Lüfterrad (31) bildet.

10. Hand-Werkzeugmaschine nach einem der vorhergehenden Ansprüche, **dadurch gekennzeichnet, dass** der Kühlkörper (43) den Kühlluftstrom (32) nicht oder nur unwesentlich behindert.

11. Hand-Werkzeugmaschine nach einem der vorhergehenden Ansprüche, **dadurch gekennzeichnet, dass** die mindestens eine Antriebskomponente (30) ein Getriebe (13) und/oder ein Lager des Antriebsmotors (12) umfasst.

12. Hand-Werkzeugmaschine nach Anspruch 11, **dadurch gekennzeichnet, dass** der Kühlkörper (43) und eine Aufnahme (46) für das Lager eine einstückige Baueinheit bilden.

13. Hand-Werkzeugmaschine nach einem der vorhergehenden Ansprüche, **dadurch gekennzeichnet, dass** der Kühlkörper (43) einen Bestandteil eines Getriebegehäuses (44) oder des Antriebsmotors (12) bildet.

14. Hand-Werkzeugmaschine nach einem der vorhergehenden Ansprüche, **dadurch gekennzeichnet, dass** das Lüfterrad (31) auf einer Abtriebswelle des Antriebsmotors (12) angeordnet ist.

15. Hand-Werkzeugmaschine nach einem der vorhergehenden Ansprüche, **dadurch gekennzeichnet, dass** der Kühlkörper (43) und das Lüfterrad (31) zwischen dem Antriebsmotor (12) und einem Getriebe (13) der Werkzeugmaschine angeordnet sind.

16. Hand-Werkzeugmaschine nach einem der vorhergehenden Ansprüche, **dadurch gekennzeichnet, dass** sie ein Trennwerkzeug, insbesondere einen Winkelschleifer, oder eine Maschine zur Oberflächenbehandlung von Werkstücken, insbesondere eine Poliermaschine, ist.

## Claims

1. Hand-operated machine tool with a drive train (11) including an electric drive motor (12) for driving a tool which can be attached to a tool mounting (15) of the hand-operated machine tool (10), with a fan impeller (31) for producing a cooling air flow (32) and with a housing having an air inlet arrangement (34) through which the cooling air flow (32) can enter to cool at least one drive component (30) of the drive train (11) and an air outlet arrangement (40) through which the cooling air flow (32) can leave the housing, wherein the at least one drive component (30) is fitted with a heat sink (43) freely projecting into the cooling air flow (32) for dissipating heat, the fan impeller (31) being at least partially located in an interior space (50) of the heat sink (43), **characterised in that** the heat sink (43) is provided with at least one air through-opening (51) for the cooling air flow (32) at a radial circumferential wall section (49) of the heat sink (43).

2. Hand-operated machine tool according to claim 1, **characterised in that** the heat sink (43) is directly located on the fan impeller (31).

3. Hand-operated machine tool according to any of the preceding claims, **characterised in that** a circumferential wall section (49) of the heat sink (43) surrounds at least a part of an outer circumference of the fan impeller (31).

4. Hand-operated machine tool according to any of the preceding claims, **characterised in that** the fan impeller (31) is located in the region of the air outlet arrangement (40) and **in that** the fan impeller (31) directly discharges a part of the cooling air flow (32) through the air outlet arrangement (40).

5. Hand-operated machine tool according to any of the preceding claims, **characterised in that** the cooling air flow (32) flows around the heat sink (43) on a side remote from the fan impeller (31) during the operation of the machine tool.

6. Hand-operated machine tool according to any of the preceding claims, **characterised in that** the cooling air flow (32) flows around the heat sink (43) on opposite sides during the operation of the machine tool.

7. Hand-operated machine tool according to any of the preceding claims, **characterised in that** the fan impeller (31) is located below the at least one air through-opening (51) on the radial outer circumference of the heat sink (43).

8. Hand-operated machine tool according to any of the preceding claims, **characterised in that** the heat sink (43) forms an air baffle for the fan impeller (31).

9. Hand-operated machine tool according to claim 8, **characterised in that** the heat sink (43) forms an outlet guide (55) for the fan impeller (31).

10. Hand-operated machine tool according to any of the preceding claims, **characterised in that** the heat sink (43) impedes the cooling air flow (32) not at all or only to an insignificant extent.

11. Hand-operated machine tool according to any of the preceding claims, **characterised in that** the at least one drive component (30) comprises a gearbox (13) and/or a bearing of the drive motor (12).

12. Hand-operated machine tool according to claim 11, **characterised in that** the heat sink (43) and a location (46) for the bearing form a single-piece unit.

13. Hand-operated machine tool according to any of the preceding claims, **characterised in that** the heat sink (43) forms a part of a gearbox housing (44) or of the drive motor (12).

14. Hand-operated machine tool according to any of the preceding claims, **characterised in that** the fan impeller (31) is located on a drive shaft of the drive motor (12).

15. Hand-operated machine tool according to any of the preceding claims, **characterised in that** the heat sink (43) and the fan impeller (31) are located between the drive motor (12) and a gearbox (13) of the machine tool.

16. Hand-operated machine tool according to any of the preceding claims, **characterised in that** it is a cutting-off tool, in particular an angle grinder, or a machine for finishing workpieces, in particular a polishing machine.

## Revendications

1. Outil portatif, avec une ligne de transmission (11) qui comporte un moteur d'entraînement (12) électrique destiné à actionner un outil propre à être fixé sur un porte-outil (15) de l'outil portatif (10), avec une roue de ventilateur (31) destinée à générer un flux d'air froid (32), et avec un carter avec un système d'admission d'air (34), par lequel le flux d'air froid (32) peut affluer pour refroidir au moins un composant (30) de la ligne de transmission (11), et un système de sortie d'air (40), par lequel le flux d'air froid (32) peut s'échapper hors du carter, sachant que sur ledit au moins un composant (30) est disposé un corps de refroidissement (43), qui est destiné à dissiper la chaleur et s'avance librement dans le flux d'air froid (32), la roue de ventilateur (31) étant disposée au moins en partie dans une chambre (50) du corps de refroidissement (43), **caractérisé en ce que** le corps de refroidissement (43) comporte au moins un orifice de passage d'air (51) pour le flux d'air froid (32) sur une partie de paroi périphérique (49) radiale du corps de refroidissement (43).

2. Outil portatif selon la revendication 1, **caractérisé en ce que** le corps de refroidissement (43) est disposé directement sur la roue de ventilateur (31).

3. Outil portatif selon l'une quelconque des revendications précédentes, **caractérisé en ce qu'**une partie de paroi périphérique (49) du corps de refroidissement (43) entoure au moins une partie d'un pourtour extérieur de la roue de ventilateur (31).

4. Outil portatif selon l'une quelconque des revendications précédentes, **caractérisé en ce que** la roue de ventilateur (31) est disposée dans la zone du système de sortie d'air (40), et **en ce que** la roue de ventilateur (31) éjecte une partie du flux d'air froid (32) directement à travers le système de sortie d'air (40).

5. Outil portatif selon l'une quelconque des revendications précédentes, **caractérisé en ce que**, en cours de service de l'outil portatif, le flux d'air froid (32) circule autour du corps de refroidissement (43) sur une face (53) détournée de la roue de ventilateur (31).

6. Outil portatif selon l'une quelconque des revendications précédentes, **caractérisé en ce que**, en cours de service de l'outil portatif, le flux d'air froid (32) circule autour du corps de refroidissement (43) sur des faces opposées entre elles.

7. Outil portatif selon l'une quelconque des revendications précédentes, **caractérisé en ce que** la roue de ventilateur (31) est disposée en dessous dudit au moins orifice de passage d'air (51) sur le pourtour radial extérieur du corps de refroidissement (43).

8. Outil portatif selon l'une quelconque des revendications précédentes, **caractérisé en ce que** le corps de refroidissement (43) forme un dispositif de guidage d'air pour la roue de ventilateur (31).

9. Outil portatif selon la revendication 8, **caractérisé en ce que** le corps de refroidissement (43) forme un appareil de post-guidage (55) pour la roue de ventilateur (31).

10. Outil portatif selon l'une quelconque des revendications précédentes, **caractérisé en ce que** le corps de refroidissement (43) ne gêne pas ou seulement de manière négligeable le flux d'air froid (32).

11. Outil portatif selon l'une quelconque des revendications précédentes, **caractérisé en ce que** ledit au moins un composant (30) comporte un engrenage (13) et/ou un palier du moteur d'entraînement (12).

12. Outil portatif selon la revendication 11, **caractérisé en ce que** le corps de refroidissement (43) et un logement (46) pour le palier forment une unité d'un seul tenant.

13. Outil portatif selon l'une quelconque des revendications précédentes, **caractérisé en ce que** le corps de refroidissement (43) forme une partie intégrante d'une boîte de vitesses (44) ou du moteur d'entraînement (12).

14. Outil portatif selon l'une quelconque des revendications précédentes, **caractérisé en ce que** la roue de ventilateur (31) est disposée sur un arbre de sortie du moteur d'entraînement (12).

15. Outil portatif selon l'une quelconque des revendications précédentes, **caractérisé en ce que** le corps de refroidissement (43) et la roue de ventilateur (31) sont disposés entre le moteur d'entraînement (12) et un engrenage (13) de l'outil.

16. Outil portatif selon l'une quelconque des revendications précédentes, **caractérisé en ce qu'**il s'agit d'un outil de coupe, en particulier une meuleuse d'angle, ou d'une machine pour le traitement des surfaces de pièces, en particulier une polisseuse.
